# EUROPÄISCHE PATENTSCHRIFT

(11) **EP 2 075 216 B1**
(45) Veröffentlichungstag und Bekanntmachung des Hinweises auf die Patenterteilung: **02.03.2011**
(21) Anmeldenummer: 08019512.6
(22) Anmeldetag: 07.11.2008
(51) Int. Cl.: B66F 9/20, B66F 9/075

(54) **Deichselkopf für ein Flurförderzeug**
Tiller head for an industrial truck
Tête de timon pour un chariot de manutention

(30) Priorität: 31.12.2007 DE 102007063223
(43) Veröffentlichungstag der Anmeldung: 01.07.2009
(73) Patentinhaber: STILL SAS, 77716 Marne La Vallée Cedex 4 (FR)
(72) Erfinder: Ferreira, Paulo, 60940 Cinqueux (FR); Cuvilliez, Julien, 60170 Combronne-Les-Ribecourt (FR); Poliakoff, Nelly, 60000 Beauvais (FR)
(74) Vertreter: Geirhos, Johann

(56) Entgegenhaltungen:
- EP-A- 1 016 578
- EP-A- 1 205 429
- DE-A1- 4 444 772

## Beschreibung

Die Erfindung betrifft einen Deichselkopf für ein Flurförderzeug mit Schaltelementen zur Steuerung einer vertikalen Bewegung eines Lastaufnahmemittels sowie der Fahrbewegungen des Flurförderzeugs.

Deichselköpfe der genannten Art werden häufig in Mitgänger-Flurförderzeugen oder Fahrerstand-Flurförderzeugen eingesetzt. Während des Betriebs des Flurförderzeugs ergreift die Bedienperson einen an dem Deichselkopf angeordneten Handgriff. Die Schaltelemente sind z.B. als Mikroschalter oder als Folienschalter ausgeführt und im Inneren des Deichselkopfs angeordnet. Zur Betätigung der Schaltelemente weist der Deichselkopf z.B. Drucktasten auf. Die Oberseiten der Drucktasten bilden die Betätigungsflächen für die Schaltelemente. Die Schaltelemente werden betätigt, indem auf die Betätigungsflächen gedrückt wird.

Aus der EP 0 812 799 A1 ist ein Deichselkopf für ein Flurförderzeug mit Schaltelementen zur Steuerung einer vertikalen Bewegung eines Lastaufnahmemittels sowie der Fahrbewegung des Flurförderzeugs bekannt, bei dem ein Bedienelement ein Steuersignal für eine vertikale Bewegung des Lastaufnahmemittels erzeugt. Insbesondere ist aus der Druckschrift ein Deichselkopf bekannt, bei dem Schaltflächen für die vertikale Bewegung des Lastaufnahmemittels auf einer Oberseite des Deichselkopfs angeordnet sind und ein Drehschalter für die Bedienung der Fahrbewegungen in einer Verlängerung einer Deichsel an dem Deichselkopf angeordnet ist.

Nachteilig an diesem Stand der Technik ist, dass der Deichselkopf mit einer Mehrzahl von Montagepunkten für Bedienelemente teuer herzustellen ist. Weiter ist nachteilig, dass der Drehschalter aufwändig ist. Die Schaltelemente für die Bedienung der vertikalen Bewegung sind mit an den Griffbereichen des Deichselkopfs angelegten Händen mit den Zeigefingern nur schwer erreichbar, ohne den Griff Ioszulassen.

Aus der DE 44 44 772 A1 sind an einem Deichselkopf für ein deichselgelenktes Flurförderzeug Bedienungselemente für Vorwärts- und Rückwärtsfahrt sowie das Anheben und Absenken eines Lastträgers bekannt. Ein Schaltelement mit Betätigungsfeldem ist an einer zu der Deichsel gegenüberliegenden Stirnseite angeordnet.

Der Erfindung liegt daher die Aufgabe zugrunde, einen Deichselkopf zur Verfügung zu stellen, bei dem auf einfache und kostengünstige Art und Weise Schaltelemente für die Bedienung des Flurförderzeugs griffgünstig angeordnet werden.

Diese Aufgabe wird erfindungsgemäß durch einen Deichselkopf mit den Merkmalen des Anspruchs 1 gelöst.

Vorteilhaft weist ein Deichselkopf für ein Flurförderzeug mit Schaltelementen zur Steuerung einer vertikalen Bewegung eines Lastaufnahmemittels und zur Steuerung eines Antriebsmotors des Flurförderzeugs zur Vorwärts- und/oder Rückwärtsfahrt ein Schaltelement mit zumindest vier Betätigungsfeldem an einer zu einer Deichseistange gegenüberliegenden Stirnseite des Deichselkopfs auf. Dabei ist vorteilhaft, dass das Schaltelement im Wesentlichen eine Kreisfläche in der Aufsicht einnimmt, die einen so kleinen Durchmesser aufweist, dass nur mit einer Fingerbewegung alle Betätigungsfelder erreichbar sind

Hierdurch ist es möglich, mit einem einzigen Schaltelement das Flurförderzeug zu steuern. Da nur ein einziger Montagepunkt für ein Schaltelement vorgesehen werden muss, ist der Aufbau des Deichselkopfs auch kostengünstig. Insbesondere müssen nicht eine Vielzahl von Durchbrüchen für Schaltelemente in Verkleidungen des Deichselkopfs vorgesehen werden. Dies ermöglicht eine Bedienung mit nur einem Finger. Insbesondere muss bei der Bedienung nicht die Hand von dem Handgriff genommen werden.

Besonders vorteilhaft ist es, wenn das Schaltelement zwei in der Ebene von Handgriffen liegende Betätigungsfelder für Heben sowie Senken des Lastaufnahmemittels und zwei in einer Linie senkrecht zur Ebene der Handgriffen liegende Betätigungsfelder für Vorwärts- und Rückwärtsfahrt aufweist.

Damit sind in einem kompakten Aufbau die Betätigungsfelder maximal voneinander getrennt und somit gut unterscheidbar für die Betätigung mit einem Finger angeordnet. In vorteilhafter Ausführung weist das Schaltelement zu einer Oberseite des Deichselkopfs hin eine Vertiefung auf.

Damit ist für einen Finger schnell und nur durch Tasten die Anordnung der Betätigungsfelder erfassbar.

In der Vertiefung kann das Betätigungsfeld für das Rückwärtsfahren angeordnet sein.

Das Schaltelement kann eine gemeinsame Abdeckung für alle vier Betätigungsfelder aufweisen.

Vorteilhaft können die vier Betätigungsfelder aus Hall-Effekt-Tasten oder Tasten bestehen, die einen variablen Widerstand ansteuern.

Das Schaltelement kann als kompakte Einheit und wasserdicht ausgeführt sein.

Das kompakte einzelne Schaltelement bietet die Möglichkeit, dieses relativ kostengünstig wasserdicht auszuführen.

Weitere Vorteile und Einzelheiten der Erfindung werden anhand des in den schematischen Figuren dargestellten Ausführungsbeispiels näher erläutert. Dabei zeigt
Fig. 1 einen Niederhubwagen mit einem erfindungsgemäßen Deichselkopf,
Fig. 2 den erfindungsgemäßen Deichselkopf der Fig. 1 im Detail und
Fig. 3 einen Ausschnitt der Stirnseite des Deichselkopfs in der Fig. 2.

In Fig. 1 ist ein Niederhubwagen abgebildet. An einem Gehäuseteil 1 befindet sich eine Deichsel 2 mit einem erfindungsgemäßen Deichselkopf 3. An dem Gehäuseteil 1 ist weiter eine Batterie 4 und ein Lastaufnahmemittel 5 angeordnet, das relativ zu dem Gehäuseteil 1 auf- und abbewegt werden kann. Es handelt sich um einen Mitläufer-Niederhubwagen, bei dem folglich an dem Deichselkopf 3 Bedienelemente für das Fahren sowie Bedienelemente für das Heben und Senken der Last erforderlich sind. Fig. 2 zeigt den erfindungsgemäßen Deichselkopf 3 im Detail. Der Deichselkopf 3 umfasst einen Mittelabschnitt 6, an dem jeweils seitlich Handgriffe 7 angeordnet, die in Handschutzbügel 8 übergehen. Auf einer zu einer Deichsel 2 abgewandten Stirnseite 10 ist ein Schaltelement 11 angeordnet. Das Schaltelement 11 ist so angeordnet, dass es von der Bedienperson mit einer einen Handgriff 7 greifenden Hand durch Ausstrecken z.B. des Zeigefingers oder des Daumens erreichbar ist.

Fig. 3 zeigt einen Ausschnitt der Stirnseite 10 des erfindungsgemäßen Deichselkopfs aus der Fig. 2. Das Schaltelement 11 weist in Aufsicht eine im Wesentlichen kreisförmige Form auf. In einer zu einer Deichseloberseite 12 orientierten Vertiefung 13 ist ein Betätigungsfeld für Rückwärtsfahrt 14 angeordnet. Diesem Gegenüberliegend ist ein Betätigungsfeld für Vorwärtsfahrt 15 angeordnet. In der Ebene der Handgriffe 7 sind ein Betätigungsfeld für Heben 16 und ein Betätigungsfeld für Senken 17 angeordnet.

Die erfindungsgemäße Ausgestaltung ist kostengünstig zu produzieren und fördert ein einfaches Bedienen des Niederhubwagens. Insbesondere kann durch die Vertiefung 13 die Orientierung der Betätigungsfelder ertastet werden und diese können mit einem Finger auf dem kompakten Schaltelement 11 betätigt werden.

## Patentansprüche

1. Deichselkopf für ein Flurförderzeug mit Schaltelementen (11) zur Steuerung einer vertikalen Bewegung eines Lastaufnahmemittels (5) und zur Steuerung eines Antriebsmotors des Flurförderzeugs zur Vorwärts- und/oder Rückwärtsfahrt, wobei ein Schaltelement (11) mit zumindest vier Betätigungsfeldem (14,15,16,17) an einer zu einer Deichsel (2) gegenüberliegenden Stirnseite (10) des Deichselkopfs angeordnet ist,
**dadurch gekennzeichnet,**
**dass** das Schaltelement (11) im Wesentlichen eine Kreisfläche in der Aufsicht einnimmt, die einen so kleinen Durchmesser aufweist, dass nur mit einer Fingerbewegung alle Betätigungsfelder (14,15,16,17) erreichbar sind.

2. Deichselkopf nach Anspruch 1,
**dadurch gekennzeichnet,**
**dass** das Schaltelement (11) zwei in der Ebene von Handgriffen (7) liegende Betätigungsfelder (16,17) für Heben sowie Senken des Lastaufnahmemittels aufweist.

3. Deichselkopf nach Anspruch 2,
**dadurch gekennzeichnet,**
**dass** das Schaltelement (11) zwei in einer Linie senkrecht zur Ebene der Handgriffen (7) liegende Betätigungsfelder (14,15) für Vorwärts- und Rückwärtsfahrt aufweist

4. Deichselkopf nach Anspruch 3,
**dadurch gekennzeichnet,**
**dass** das Schaltelement (11) zu einer Oberseite (12) des Deichselkopfs hin eine Vertiefung (13) aufweist.

5. Deichselkopf nach Anspruch 4,
**dadurch gekennzeichnet,**
**dass** in der Vertiefung (13) das Betätigungsfeld (14) für das Rückwärtsfahren angeordnet ist.

6. Deichselkopf nach einem der vorhergehenden Ansprüche,
**dadurch gekennzeichnet,**
**dass** das Schaltelement (11) eine gemeinsame Abdeckung für alle vier Betätigungsfelder (14,15,16,17) aufweist.

7. Deichselkopf nach einem der vorhergehenden Ansprüche,
**dadurch gekennzeichnet,**
**dass** die vier Betätigungsfelder (14,15,16,17) aus Hall-Effekt-Tasten oder Tasten bestehen, die einen variablen Widerstand ansteuern.

8. Deichselkopf nach einem der vorhergehenden Ansprüche,
**dadurch gekennzeichnet,**
**dass** das Schaltelement (11) als kompakte Einheit und wasserdicht ausgeführt ist..

## Claims

1. Tiller head for an industrial truck, having switching elements (11) for controlling a vertical movement of a load lifting means (5) and for controlling a drive motor of the industrial truck for the purpose of forward and/or reverse travel, a switching element (11) having at least four actuating areas (14, 15, 16, 17) being arranged on a front face (10) of the tiller head, opposite a tiller (2),
**characterized in that**
the switching element (11) substantially assumes a circular area in plan view, which has such a small diameter that all the actuating areas (14, 15, 16, 17) can be reached with only one finger movement.

2. Tiller head according to Claim 1,
**characterized in that**
the switching element (11) has two actuating areas (16, 17) lying in the plane of hand grips (7), for lifting and lowering the load lifting means.

3. Tiller head according to Claim 2,
**characterized in that**
the switching element (11) has two actuating areas (14, 15) lying in a line perpendicular to the plane of the hand grips (7), for forward and reverse travel.

4. Tiller head according to Claim 3,
**characterized in that**
the switching element (11) has a depression (13) towards a top side (12) of the tiller head.

5. Tiller head according to Claim 4,
**characterized in that**
the actuating area (14) for the reverse travel is arranged in the depression (13).

6. Tiller head according to one of the preceding claims,
**characterized in that**
the switching element (11) has a common covering for all four actuating areas (14, 15, 16, 17).

7. Tiller head according to one of the preceding claims,
**characterized in that**
the four actuating areas (14, 15, 16, 17) comprise Hall effect pushbuttons or pushbuttons which activate a variable resistance.

8. Tiller head according to one of the preceding claims,
**characterized in that**
the switching element (11) is designed as a compact unit and in a watertight manner.

## Revendications

1. Tête de timon pour un chariot de manutention comprenant des éléments de commutation (11) pour la commande d'un mouvement vertical d'un moyen de réception de la charge (5) ainsi que pour la commande d'un moteur d'entraînement du chariot de manutention pour la conduite en marche avant et/ou en marche arrière, un élément de commutation (11) comprenant au moins quatre champs d'actionnement (14, 15, 16, 17) étant disposé sur un côté frontal (10) de la tête de timon opposé à un timon (2),
**caractérisée en ce que**
l'élément de commutation (11) présente, en vue de dessus, essentiellement une forme circulaire qui présente un diamètre si petit que l'on peut atteindre tous les champs d'actionnement (14, 15, 16, 17) par seulement un mouvement de doigt.

2. Tête de timon selon la revendication 1,
**caractérisée en ce que**
l'élément de commutation (11) présente deux champs d'actionnement (16, 17) situés dans le plan de poignées (7) pour le soulèvement et l'abaissement du moyen de réception de la charge.

3. Tête de timon selon la revendication 2,
**caractérisée en ce que**
l'élément de commutation (11) présente deux champs d'actionnement (14, 15) situés dans une ligne perpendiculaire au plan des poignées (7) pour la conduite en marche avant et en marche arrière.

4. Tête de timon selon la revendication 3,
**caractérisée en ce que**
l'élément de commutation (11) présente un renfoncement (13) vers un côté supérieur (12) de la tête de timon.

5. Tête de timon selon la revendication 4,
**caractérisée en ce que**
le champ d'actionnement (14) pour la conduite en marche arrière est disposé dans le renfoncement (13).

6. Tête de timon selon l'une quelconque des revendications précédentes,
**caractérisée en ce que**
l'élément de commutation (11) présente un recouvrement commun pour les quatre champs d'actionnement (14, 15, 16, 17).

7. Tête de timon selon l'une quelconque des revendications précédentes,
**caractérisée en ce que**
les quatre champs d'actionnement (14, 15, 16, 17) se composent de touches à effet Hall ou de touches qui commandent une résistance variable.

8. Tête de timon selon l'une quelconque des revendications précédentes,
**caractérisée en ce que**
l'élément de commutation (11) est réalisé sous forme d'unité compacte et étanche à l'eau.
